# EUROPÄISCHE PATENTSCHRIFT

(11) **EP 0 256 253 B1**
(45) Veröffentlichungstag und Bekanntmachung des Hinweises auf die Patenterteilung: **17.01.1990**
(21) Anmeldenummer: 87109005.6
(22) Anmeldetag: 23.06.1987
(51) Int. Cl.: B65D 77/30

(54) **Verpackungsbehälter**
Packaging container
Récipient d'emballage

(30) Priorität: 14.07.1986 CH 2810/86
(43) Veröffentlichungstag der Anmeldung: 24.02.1988
(73) Patentinhaber: Sandherr Packungen AG, CH-9444 Diepoldsau (CH)
(72) Erfinder: Schellenberg, Walter, CH-9444 Diepoldsau (CH)
(74) Vertreter: Quehl, Horst Max, Dipl.-Ing.

(56) Entgegenhaltungen:
- EP-A- 0 058 859
- WO-A-87/01095

## Beschreibung

Die Erfindung betrifft einen Verpackungsbehälter mit einem Behälterrumpf und einem durch verrastende Befestigungsmittel mit dem Oeffnungsrand verbundenen Deckel, an dessen Rand an einer Stelle ein nach aussen abstehender Griffteil angeformt ist. Ein solcher Behälter ist als zum Stand der Technik gehörig bekannt.

Ein im Handel in zahlreichen Exemplaren anzutreffender Verpackungsbehälter dieser Art hat den Nachteil, dass an ihm nicht erkennbar ist, ob er bereits geöffnet worden ist. Es sind deshalb auch Verpackungsbehälter aus Kunststoff bekannt, bei denen der Deckel durch einen Heissiegellack am Behälterrumpf befestigt ist, wobei die Heissiegelverbindung beim Oeffnen einen Solltrennbereich bildet. Die Verwendung einer derartigen Heissiegelverbindung erfordert jedoch die Herstellung des Behälters aus einem verhältnismässig thermostabilen Kunststoffmaterial, d.h. von PVC, das jedoch eine unerwünschte Belastung von Abfallverbrennungsanlagen zur Folge hat. Ausserdem hinterlässt die Heissiegelverbindung nach dem Oeffnen des Behälters einen unsauberen Oeffnungsrand. Auch ist es aufwendig, an einer Heissiegelverbindung eine definierte Undichtigkeitsstelle für die Entlüftung des Behälters vorzusehen, wie es für bestimmte zu verpackende Materialien, z.B. Hüttenkäse, erforderlich ist.

Der Erfindung liegt die Aufgabe zugrunde, einen Verpackungsbehälter der genannten Art zu finden, der beim Oeffnen die Zerstörung einer Solltrennstelle erforderlich macht, und der ausserdem aus einem rückstandslos verbrennbaren Kunststoffmaterial auf einfache Weise herstellbar ist. Dabei soll er auch auf einfache Weise die Anbringung einer Entlüftungsstelle am Oeffnungsrand ermöglichen. Zur Lösung dieser Aufgabe wird ein Verpackungsbehälter der eingangs genannten erfindungsgemäss so ausgebildet, dass der Deckelrand von einem Randteil des Behälterrumpfes seitlich umfasst ist, und dass der Griffteil des Deckels an einem Randfortsatz des Behälterrumpfes unlösbar befestigt ist, der über eine Sollbruchstelle mit dem Behälterrumpf verbunden ist.

Die unlösbare Verbindung zwischen dem Griffteil und dem genannten Randfortsatz kann ähnlich einer Nietverbindung, bzw. druckknopfartig, ausgeführt sein, so dass eher die Sollbruchstelle als diese Verbindung beim Oeffnen zerstört wird.

Für eine gute Abdichtung entlang eines verrastenden Oeffnungsrandes, besteht der Deckel vorzugsweise aus einem härteren Kunststoffmaterial, z,B. Polystyrol, an das sich ein weicheres Kunststoffmaterial, z.B. Polypropylen, des Behälterrumpfes dichtend anschmiegt.

Für einen raumsparenden Transport des Behälterrumpfes sowie des Deckels zum Abfüllort, ist vorzugsweise mindestens der Behälterrumpf so ausgeführt, z.B. konisch, dass ein Ineinanderstapeln möglich ist.

Im folgenden wird die Erfindung anhand der Zeichnungen weiter erläutert. Es zeigt:
Fig.1 eine hälftig geschnittene Seitenansicht eines Verpackungsbehälters,
Fig.2 eine Aufsicht auf den Verpackungsbehälter nach Fig.1,
Fig.3 eine vergrösserte Querschnittsdarstellung im Bereich des Griffteils, entsprechend einem Schnitt entlang der Linie 111 - 111 der Fig.2,
Fig.4 eine vergrösserte Querschnittsdarstellung in einem Randbereich des Verpackungsbehälters,
Fig.5 eine hälftig geschnittene Seitenansicht einer anderen Ausführungsform eines erfindungsgemässen Verpackungsbehälters und
Fig 6. eine Aufsicht auf den Verpackungsbehälter nach Fig. 5.

Der dargestellte Verpackungsbehälter 1 ist beispielsweise für Hüttenkäse vorgesehen und hat in Aufsicht eine angenähert quadratische Form mit abgerundeten Eckbereichen, so dass gleiche Behälter raumsparend neben- und übereinander in einem grösseren Transportbehälter mit standartisierten Abmessungen Platz finden. Der Behälterrumpf 2 hat für seine Ineinanderstapelung mit anderen, vor seiner Füllung, leicht nach oben auseinanderlaufende Seitenwände. Sein Oeffnungsrand hat einen nach aussen abstehenden, umlaufenden Flansch 3, dessen äusserer Randteil 4 vom Behälterrumpf weg im rech ten Winkel nach oben gerichtet ist, um den ebenfalls als Flansch geformten Deckelrand 5 seitlich zu umfassen, wie am besten aus Fig.4 ersichtlich ist. Auf diese Weise ist der Deckelrand 5 gegen einen leichten Zugriff und Oeffnen des Verpackungsbehälters 1 geschützt. Dieser äussere Randteil kann entsprechend dem Ausführungsbeispiel der Fig. 1 bis 4 auch einen an einem der Eckbereiche des Verpackungsbehälters 1 vorgesehenen Griffteil 6 des Deckels 7 umschliessen, der sich von dem Flansch 3 des Behälterrumpfes 2 weg erstreckt. Hierfür erweitert sich der Flansch 3 an der entsprechenden Umfangsstelle zu einem Randfortsatz 8, der den Griffteil 6 unterfasst. Fig.5 und 6 zeigen hingegen ein Ausführungsbeispiel der Erfindung, bei dem der äussere Randteil 4' in Abstand von dem Griffteil 6' endet. Ausserdem zeigt die Fig. 6, dass ein erfindungsgemässer Verpackungsbehälter verschiedene Querschnittsformen aufweisen kann.

Zwischen dem Randfortsatz 8 und dem Behälterflansch 3 befindewt sich eine Sollbruchlinie 9, die z.B. durch eine im Querschnitt v-förmige Rille gebildet ist. Eine Betätigung des Griffteiles 6 des deckels 7 zum Oeffnen des Verpackungsbehäl ters 1 führt durch die feste Verbindung zwischen dem Randfortsatz 8 und dem Griffteil 6 zwangsläufig zum Bruch ent lang der Solltrennlinie 9, so dass ein Garantieverschluss des Behälters 1 gegeben ist.

Im dargestellten Beispiel besteht die feste Verbindung zwischen dem Griffteil 6 und dem Randfortsatz 8 aus einer unlösbaren Druckknopfverbindung, indem ein an der Unterseite des Griffteiles 6 angeformter, einen Randwulst 10 aufweisender Hohlzapfen 11 durch ein Loch 12 des Randfortsatzes gepresst ist. Diese Verbindung lässt sich be- . sonders leicht herstellen, wenn der Deckel 7 mit seinem Griffteil 6 und diesem Hohlzapfen 11 aus einem härteren Kunststoffmaterial bestehen als der Behälterrumpf 2 und der an ihm angeformte Randfortsatz 8, bzw. wenn letztere aus einem relativ weichen Kunststoffmaterial, wie z.B. Polypropylen, ausgebildet sind.

Die genannte Materialkombination ist auch von Vorteil für eine dichte Verbindung an dem umlaufenden Eingriffsrand 13 zwischen den ineinander verrasteten Eingriffswulsten 14, 15 des Deckels 7 und des inneren Oeffnungsrandes.

Im unteren Teil hat der Deckel 7 einen nach innen abgesetzten Teil 16, der beim Stapeln der Behälterdeckel 7 in den oberen Teil des jeweiligen Deckels 7 eingreift.

Für die Entlüftung des Behälterinnenraumes ist an einer Stelle eines der Eingriffswulste 14, 15 der verrastenden Deckelabdichtung bzw. Deckelbefestigung eine nutförmige kurze Wulstunterbrechung 18 vorgesehen. Durch den an einem bestimmten Eckbereich vorgesehenen Griffteil 6 hat die Wulstunterbrechung 18, bzw. die Entlüftungsstelle, eine definierte Zuordnung, so dass diese beim gekippten Lagern des Verpackungsbehälters 1, mit vertikal angeordneter Deckel ebene, oben angeordnet werden kann, um den Austritt von verpacktem Material an dieser Wulstunterbrechung 18 zu vermeiden. Eine solche Anordnung des Verpackungsbehälters 1 ist vorteilhaft, um den als Verzierungs- und Schriftträger dienenden Deckel 7 gut sichtbar zu positionieren.

## Patentansprüche

1. Verpackungsbehälter mit einem Behälterrumpf (2) und einem durch verrastende Befestigungsmittel (14,15) mit dem Oeffnungsrand verbundenen Deckel (7), an dessen Rand (5) an einer Stelle ein nach aussen abstehender Griffteil (6) angeformt ist, dadurch gekennzeichnet, dass der Deckelrand (5) von einem Randteil (4) des Behälterrumpfes (2) seitlich umfasst ist, und dass der Griffteil (6) des Deckels (7) an einem Randfortsatz (8) des Behälterrumpfes (2) unlösbar befestigt ist, der über eine Sollbruchstelle (9) mit dem Behälterrumpf (2) verbunden ist.

2. Verpackungsbehälter nach Anspruchl, dadurch gekennzeichnet, dass der Griffteil (6) mit dem Randfortsatz (8) durch einen in ein Loch (12) eingepressten Zapfen (11) unlösbar verbunden ist.

3. Verpackungsbehälter nach Anspruch 2, dadurch gekennzeichnet, dass der Zapfen (11) ein Hohlzapfen mit einem Randwulst (10) ist, der an der Unterseite des Griffteiles (6) angeformt ist.

4. Verpackungsbehälter nach Anspruch 1, dadurch gekennzeichnet, dass die verrastenden Befestigungsmittel aus umlaufenden Eingriffswulsten (14,15) bestehen, die am Deckel (7) und dem inneren Oeffnungsrand des Behälterrumpfes (2) vorgesehen sind.

5. Verpackungsbehälter nach Anspruch 4, dadurch gekennzeichnet, dass an mindestens einem der Eingriffswulste (14, 15) mindestens eine eine Behälterentlüftung bildende Wulstunterbrechung (18) vorgesehen ist.

6. Verpackungsbehälter nach einem der Ansprüche 1 bis 5, dadurch gekennzeichnet, dass der Deckel (7) aus einem här teren Kunststoffmaterial besteht als der Behälterrumpf (2).

7. Verpackungsbehälter nach Anspruch 6, dadurch gekennzeichnet, dass der Deckel (7) aus Polystyrol und der Behälterrumpf (2) aus Polypropylen besteht.

8. Verpackungsbehälter nach einem der Ansprüche 1 bis 7, dadurch gekennzeichnet, dass der umlaufende Randteil (4) über den Deckelrand (5) übersteht.

9. Verpackungsbehälter nach einem der Ansprüche 1 bis 8, dadurch gekennzeichnet, dass der Deckel (7) und der Behälterrumpf (2) ineinanderstapelbar ausgeführt sind.

10. Verpackungsbehälter nach einem der Ansprüche 1 bis 9, dadurch gekennzeichnet, dass der Randteil (4) entlang des gesamten Behälterumfanges verläuft, so dass er auch den Griffteil (6) umfasst.

## Claims

1. Packaging container with a container body (2) and a lid (7) connected to the opening rim by locking fastening means (14, 15), whereby on one part of the lid rim (5) is shaped an outwardly projecting gripping part (6), characterized in that the lid rim (5) is laterally embraced by a rim portion (4) of the container body (2) and in that the gripping part (6) of the lid (7) is non-detachably connected to a rim extension (8) of the container body (2) connected to the latter by means of a predetermined breaking region (9).

2. Packaging container according to claim 1, characterized in that the gripping part (6) is non-detachably connected to the rim extension (8) by a pin (11) pressed into a hole (12).

3. Packaging container according to claim 1, characterized in that the pin (11) is a hollow pin with a bead (10) shaped onto the underside of the gripping part (6).

4. Packaging container according to claim 1, characterized in that the locking fastening means comprise circumferential extending engagement beads (14, 15),

5. Packaging container according to claim 4, characterized in that at least one bead interruption (18) forming a container vent is provided on at least one of the engagement beads (14, 15).

6. Packaging container according to one of the claims 1 to 5, characterized in that the lid (7) is made from a harder plastic material than the container body (2).

7. Packaging container according to claim 6, characterized in that the lid (7) is made from polystyrene and the container body (2) is made from polypropylene.

8. Packaging container according to one of the claims 1 to 7, characterized in that the circumferential extending rim portion (4) projects over the lid rim (5).

9. Packaging container according to one of the claims 1 to 8, characterized in that the lid (7) and the container body (2) are constructed so as to be inter- stackable.

10. Packaging container according to one of the claims 1 to 9, characterized in that the rim portion (4) runs over the entire container circumference, so that it also embraces the gripping part (6).

## Revendications

1. Récipient d'emballage comportant une coque (2) et un couvercle (7) relié au bord de l'ouverture par un moyen de fixation à emboîtement (14, 15), sur le bord (5) duquel, à un point déterminé, est disposée par formage une pièce de fixation (6) ne dépassant pas vers l'extérieur, caractérisé en ce que le bord (5) du couvercle soit entouré latéralement par une pièce de bordure (4) de la coque (2) du récipient, et que l'élément de fixation (6) du couvercle (7) soit fixé d'une façon indétachable sur le prolongement de la bordure de la coque du récipient, raccordé avec la coque du récipient par l'intermédiaire d'un point de rupture dirigé.

2. Récipient d'emballage suivant la revendication 1, caractérisé en ce que la pièce de fixation (6) est raccordée d'une façon indétachable avec le prolongement (8) de la bordure au moyen d'un bouton (11) enfoncé par pression dans un trou (12).

3. Récipient d'emballage suivant la revendication 1, caractérisé en ce que le bouton (11) est un bouton creux comportant un bord renflé (10), moulé sur la face inférieure de la pièce de fixation (6).

4. Récipient d'emballage suivant la revendication 1, caractérisé en ce que le moyen de fixation à emboîtement est constitué de renflements périphériques de fixation (14, 15), qui sont prévus sur le couvercle (7) et le bord interne de l'ouverture de la coque du récipient (2).

5. Récipient d'emballage suivant la revendication 4, caractérisé en ce que, sur au moins l'un des renflements de fixation (14, 15), est prévue au moins une interruption (18) du renflement pour former une purge d'air du récipient.

6. Récipient d'emballage suivant l'une quelconque des revendications 1 à 5, caractérisé en ce que le couvercle (7) est constitué d'une matière plastique plus dure que la coque (2) du récipient.

7. Récipient d'emballage suivant la revendication 6, caractérisé en ce que le couvercle (7) est constitué de polystyrol et la coque du récipient (2) de polypropylène.

8. Récipient d'emballage suivant l'une quelconque des revendications 1 à 7, caractérisé en ce que la bordure périphérique (4) déborde au dessus du bord (5) du couvercle.

9. Récipient d'emballage suivant l'une quelconque des revendications 1 à 8, caractérisé en ce que le couvercle (7) et la coque du récipient (2) sont réalisés de façon à pouvoir être empilés les uns dans les autres.

10. Récipient d'emballage suivant l'une quelconque des revendications 1 à 9, caractérisé en ce que la bordure (4) est située le long de la périphérie totale du récipient, de telle façon qu'elle entoure également la pièce de fixation (6).
